# EUROPÄISCHE PATENTSCHRIFT

(11) **EP 1 259 130 B1**
(45) Veröffentlichungstag und Bekanntmachung des Hinweises auf die Patenterteilung: **13.08.2003**
(21) Anmeldenummer: 01907545.6
(22) Anmeldetag: 20.02.2001
(51) Int. Cl.: A24D 3/04

(54) **RAUCHARTIKEL**
ITEM FOR SMOKING
ARTICLE A FUMER

(30) Priorität: 01.03.2000 DE 10009829
(43) Veröffentlichungstag der Anmeldung: 27.11.2002
(73) Patentinhaber: Reemtsma Cigarettenfabriken GmbH, 22605 Hamburg (DE)
(72) Erfinder: SEIDEL, Henning, 21358 Mechtersen (DE); KNORR, Solvey, 22547 Hamburg (DE); GURKE, Inga, 22769 Hamburg (DE)
(74) Vertreter: UEXKÜLL & STOLBERG
(86) Internationale Anmeldenummer: EP0101913
(87) Internationale Veröffentlichungsnummer: WO01064061

(56) Entgegenhaltungen:
- EP-A- 0 474 940
- EP-A- 0 539 191
- EP-A- 0 579 410
- EP-A- 0 628 260
- EP-A- 0 783 841
- EP-A- 0 875 160
- EP-A- 0 880 904
- DE-A- 19 925 313

## Beschreibung

Die Erfindung betrifft eine ventilierte Filtercigarette gemäß Oberbegriff des Patentanspruchs 1.

Filterkonstruktionen zum Einsatz in Tabakrauchfiltern, welche aus mehreren Filterteilen mit verschiedenen Materialeigenschaften bestehen, werden im Stand der Technik zur Lösung verschiedener Aufgabenstellungen eingesetzt. Zudem wird die Ventilation von Filtern genutzt, um einen milderen Rauch und eine gezingere Schadstoffzufuhr zu gewährleisten.

Die **EP 474 940 B2** sowie die **EP 608 047 B1** beschreiben Rauchfilter, bei denen ein mittleres Kernsegment aus einem zum Mantel unterschiedlichen Filtermaterial besteht. Diese Rauchfilter werden auch als Core- oder Koaxialfilter bezeichnet. In einer Ausführungsform der **EP 474 940 B2** (*Fig.5*) besteht der Filter aus zwei longitudinalen Filterabschnitten, nämlich dem ventilierten strangseitigen Core-Filterteil und einem mundseitigen Monofilterteil, wobei der mundseitige Monofilterteil eine ästhetische Wirkung zur Aufgabe hat. Nachteil der genannten Rauchfilter ist, dass in jedem Fall die Umhüllung des Innenkerns des Core-Filter-Abschnittes aus einem Material besteht, welches für den Rauch durchlässig ist, so dass der Rauch senkrecht zur Grenzfläche zwischen Kern und Mantel des Core-Filters strömen kann.

Die **EP 0 558 166 B1** beschreibt eine ventilierte Filtercigarette, die ebenfalls einen Monofilterabschnitt am Mundende und einen strangseitigen Corefilterabschnitt besitzt. Diese Filtercigarette besitzt jedoch zwischen den zwei Filterelementen eine Hohlkammer, welche mit einem Adsorptionsmittel (z.B.Aktivkohle) gefüllt ist. Dies hat zur Folge, dass sich durch das Adsorptionsmittel der Rauchgeschmack und die Zusammensetzung der Rauchbestandteile drastisch ändert, was von vielen Rauchern nicht akzeptiert wird.

Die **EP 0 880 904 A1** und die **DE 39 01 226 C1** erfüllen mit Hilfe einer koaxialen Anordnung sowohl des Tabakstranges als auch des Filters die Aufgabe, eine Cigarette mit besonders niedrigen Kondensatwerten zu realisieren, was in erster Linie durch den koaxialen Aufbau des Tabakstrangs erzielt wird. Ein Nachteil dieser Konstruktion ist aber der hohe Kostenaufwand für spezielle Fertigungsaggregate, die für die Herstellung des koaxialen Stranges notwendig sind.

Die **EP 539 191 B1** stellt sich zur Aufgabe, eine ventilierte Filtercigarette mit besonders leichtem Gewicht bereitzustellen. Hier ist der Nachteil, dass die Dichten der eingesetzten Materialien (sowohl Tabakstrang als auch Filter) minimiert werden müssen, um eben eine besonders leichtgewichtige Cigarette zu realisieren, womit die Variationsmöglichkeiten der Ausstattung der Cigarette extrem eingeschränkt sind. Hier befindet sich die Ventilationszone im strangseitigen Filterteil.

**Aufgabe** der Erfindung ist es, eine ventilierte Filtercigarette zu schaffen, die die oben erwähnten Nachteile nicht besitzt und deren Filterelemente eine Reduzierung der Partikelphase des Rauches (wie z.B. Nikotin) bewirken und dabei gleichzeitig eine überproportionale Absenkung der Gasphasen-Rauchbestandteile erzielen, wobei der filtrierte Rauch eine für den Konsumenten geschmacklich akzeptable Zusammensetzung behalten soll.

Außerdem soll der Filter bei oben genannten Vorteilen eine hohe Variationsbreite für die sensorische, haptische und optische Ausgestaltung ermöglichen.

Eine weitere Aufgabe besteht darin, den Zugwiderstand des Filters von der Retention des Filters zu entkoppeln, d.h. eine Erhöhung des Rückhaltevermögens für Rauchinhaltsstoffe zu erzielen, ohne dabei einen starken Anstieg des Zugwiderstandes, wie er bei herkömmlichen Filterkonstruktionen zwangsläufig ist, in Kauf nehmen zu müssen.

Eine weitere Aufgabe der Erfindung ist es, ein Produkt mit oben genannten Vorteilen für Märkte bereitzustellen, in denen Kammerfilter und insbesondere solche, die mit Aktivkohle gefüllt sind, sowohl aus sensorischen als auch aus haptischen Gründen abgelehnt werden.

Zur **Lösung** dieser Aufgabe dient eine Filtercigarette der eingangs genannten Art, die außerdem die kennzeichnenden Merkmale des Patentanspruchs 1 aufweist.

Die Erfindung wird nachfolgend anhand von Ausführungsbeispielen beschrieben:
Die **Figur 1** zeigt die schematische Abbildung einer erfindungsgemäßen Filtercigarette.
Die **Figur 2** zeigt die schematische Abbildung einer weiteren Ausführungsform der erfindungsgemäßen Filtercigarette.

Diese Filtercigarette besteht aus einem Strangteil 10 und einem Filter 20. Der Strangteil 10 wird von einem einteiligen Tabakstrang 11 und einer den Tabakstrang 11 umgebenden Umhüllung 12 gebildet. Der Filter 20 besteht aus mindestens zwei Filterteilen 22 und 23 und ist mit dem Strangteil 10 durch ein Umwickelpapier 13 verbunden, das mindestens 3 mm länger als der Filter 20 ist. Üblicherweise ist der Tabakstrang 11 zwischen 55 und 75 mm lang, während die Länge des Filters 20 von 21 bis 27 mm beträgt.

Der Filter 20 ist Bereich des mundseitigen Filterteils ventiliert. Das Maß der Ventilation kann im Bereich von 10 bis 90% gewählt werden.

Im Bereich des mundseitigen Filterteils 22 ist das Umwickelpapier 13 mit Ventilationslöchern 14 als Ventilationsmitteln versehen, die in Form von 1 bis 3 Reihen, vorzugsweise 2 Reihen von Löchern rund um den Filter 20 angeordnet sind, im Bereich des strangseitigen Filterteils 23 ist das Umwickelpapier 13 hingegen vollständig undurchlässig. Durch die Ventilationslöcher 14 wird beim Abrauchen Ventilationsluft in den Filter 20 gesogen, was dazu führt, dass im Vergleich zur Absenkung der Partikelphase eine überproportionale Absenkung der Gasphasenbestandteile des Tabakrauches erzielt wird. In einer Ausführungsform kann das Ventilationsmittel auch wenig, bis zu etwa 2 mm, über den mundseitigen Filterteil in den strangseitigen Filterteil hinausragen. Dabei wird die Ventilationsluft nach einer Umlenkung ebenfalls in den mundseitigen Filterteil 22 eingesogen.

Es ist dem Fachmann bekannt, wie Ventilationslöcher herzustellen sind, beispielsweise auf mechanischem oder elektrostatischem Wege oder durch Laserperforierungen. Andere ebenfalls bekannte Ventilationsmittel sind Röhren, Kanülen oder Materialeinsparungen.

Das mundseitige Filterteil 22 besteht aus mindestens einem Filtersegment. Das mundseitige Filterteil 22 kann auch aus zwei oder mehr Filterstöpseln bestehen, wie es in Figur 2 gezeigt ist. Hierdurch ist eine höhere Variationsmöglichkeit der Filtermaterialien gegeben, wie z.B. die Möglichkeit, zusätzlich zu dem ventilierten Filterelement 22b mundseitig ein weiteres Filterelement 22a einzusetzen., das an seiner sichtbaren Querschnittsfläche eine Prägung oder Färbung aufweisen kann.

Das einen Koaxialfilter bildende strangseitige Filterteil 23 weist einen Kern 24 und einen den Kern koaxial umgebenden Mantel 26 auf. Der Druckabfall des Kerns 24 kann zwischen 10 und 50 mmWS liegen. Der Mantel 26 ist so ausgestaltet, dass sein Druckabfall mindestens um den Faktor 2 größer ist als der des Kerns 24. Der Mantel 26 kann auch im wesentlichen rauchundurchlässig sein. Die Oberfläche 25 des Kerns 24 ist im wesentlichen rauchundurchlässig gemacht oder rauchundurchlässig umhüllt.

Die Konstruktion des strangseitigen Filterteils 23 bewirkt, dass der Rauch vornehmlich durch den Kern 24 strömt. Durch die Querschnittsverengung wird die Rauchstromgeschwindigkeit innerhalb dieses Kernsegments deutlich erhöht, was inhärent eine Zugwiderstandserhöhung bei relativ geringer Retention beinhaltet. Eine analoge Wirkung wird erzielt, wenn die Querschnittsverengung des vom Rauch durchströmten Materials dadurch bedingt wird, dass der Kern des Koaxialfilterstöpsels nahezu undurchlässig gestaltet ist und dann der gesamte Rauch ausschließlich durch den Mantel strömt.

Erst nach der vielfachen Erhöhung der Rauchstromgeschwindigkeit im strangseitigen Filterteil 23 wird im mundseitigen Filterteil 22 in hohem Maße Ventilationsluft mit Hilfe der Ventilationsmittel 14 zugeführt. Dadurch wird eine in bezug auf die Partikelphase übesproportionale Absenkung der Gasphasenbestandteile erzielt, wobei gleichzeitig akzeptable Zugwiderstände für den Raucher gewährleistet werden.

Im Gegensatz zum Stand der Technik sind die Variationsmöglichkeiten der Ausgestaltung innerhalb der vorgegebenen Zielsetzung extrem zahlreich, da bei der erfindungsgemäßen Filtercigarette die überproportionale Absenkung der Gasphase ohne wesentliche Beeinflussung der Zügigkeit stattfindet, so dass z.B. ein typischer von Rauchern als "Luftgeschmack" bezeichneter Effekt ausbleibt.

Als Filtermaterialien für den Filter 20 kommen flächenförmige, faserförmige oder granulatförmige Filtermaterialien in Frage, wie Cellulose, Celluloseester, vorzugsweise Celluloseacetat, Meltblown-Filtermaterial z.B. hergestellt nach WO97/33026, Airlaid-Filtermaterial z.B. hergestellt nach US 4,375,447, mit Additiven versetzbare Filtermaterialien, Tabak z.B. nach der DE 199 25 968, rekonstituierter Tabak, andere leicht verrottbare Filtermaterialien oder thermoplastische Filterfasern.

Die Zugabe von Additiven kann zur sensorischen, haptischen oder optischen Verbesserung der erfindungsgemäßen Cigarette dienen und/oder eine zusätzliche Wirkung auf die selektive Retention haben. So kann z.B. ein Filterelement des Filterteils 22 mit Aktivkohlepartikeln versehen sein um die Gasphasenadsorption zu erhöhen. Um die Akzeptanz der Cigarette durch den Konsumenten zusätzlich mit Hilfe optischer Mittel zu steigern, kann z.B. der mundseitige Filterstöpsel farbig ausgestattet sein. Durch die Zugabe von Säuren oder Basen lassen sich die pH-Werte der Partikelspektren und damit der geschmackliche Eindruck beeinflussen.

Die Zugabe der Additive kann durch Streuen oder Aufsprühen auf die Filtermaterialien, z.B. Fasern, oder aber durch direkte Injektion in den Materialstrang erfolgen.

Als Additive für das Filtermaterial kommen in Frage: Aromastoffe, Säuren oder Basen in suspendierter oder gelöster Form, oder Additive mit selektiver Retentionswirkung Adsorbentien wie Aktivkohle oder SiO₂. Weitere Additive mit selektiver Retentionswirkung sind organische Säuren Basen z.B. Hydroxycarbonsäuren und deren Salze, Metalle und Metalloxide, Stickstoffkomponenten, Ionenaustauschersysteme (z.B. Zeolithe), Alkohole, Polyphenole und Porphyrinderivate.

Weitere Additive wie Weichmacher z.B. Triacetin, Triethylenglycoldiacetat oder Citronensäurediethylester, den Photoabbau beschleunigende Additive z.B. Titandioxid, die biologische Abbaubarkeit begünstigende Additive, Vitamine und/oder Farbpigmente kommen zur individuellen Ausgestaltung der gewünschten Filterkonstruktion in Frage.

Als Bereich für Ausführungsformen der Celluloseacetatspezifikation kommen in Frage: Für den Kern 24 ein Einzeltiter im Bereich von 3,0 bis 8,0 den, vorzugsweise 8,0 den und ein Gesamttiter im Bereich von 15.000 bis 50.000 den, vorzugsweise 17.000 den. Für den Mantel 26 ein Einzeltiter im Bereich von 1,5 bis 3,0 den, vorzugsweise 2,1 den und ein Gesamttiter im Bereich von 40.000 bis 75.000 den, vorzugsweise 55.000 den.

Der Bereich der Einzeltiter für den mundseitigen Filterteil 22 im Falle von Celluloseacetat als Filtermaterial, welcher aus zwei oder mehreren gleich- oder verschiedenartigen Segmenten 22a und 22b bestehen kann, beträgt 1,5 bis 5 den und für den Gesamttiter 15000 bis 60000 den.

### Beispiel 1:

Die Cigarette A hatte einen 63 mm langen Tabakstrang 11 und einen 21 mm langen mehrteiligen Filter 20.

Der Kern 24 des strangseitigen Filterteils 23 hatte einen Durchmesser von 5,5 mm bei einer Länge von 8,0 mm. Er bestand aus Celluloseacetat mit einem Einzeltiter von 6,0 den und einem Gesamttiter von 17.000 den. Der Zugwiderstand oder Druckabfall des Kerns 24 lag bei 27 mmWS.

Der den Kern 24 koaxial umgebende Mantel 26 hatte einen Innendurchmesser von 5,5 mm und einen Außendurchmesser von 7,8 mm bei einer Länge von ebenfalls 8,0 mm. Als Material wurde Celluloseacetat mit einem Einzeltiter von 2,1 den und einem Gesamttiter von 55.000 den verwendet.

In der Summe hatte der Koaxialfilterteil also eine Länge von 8,0 mm bei einem Durchmesser von 7,8 mm.

Der mundseitige Filterteil 22 war einteilig ausgestaltet und bestand aus Celluloseacetat. Er besaß einen Durchmesser von 7.8 mm bei einer Länge von 13 mm. Im Bereich des mundseitigen Filterteils war eine Ventilationszone in Form einer Reihe von Laserperforationen vorgesehen. Die Filterventilation der Cigarette A betrug 35%.

### Beispiel 2:

Zur Beurteilung der Cigarette **A** aus Beispiel 1 wurden Rauchanalysedaten ermittelt und mit denen einer Cigarette **V1** verglichen, welche mit einem herkömmlichen Celluloseacetatfilter von 21 mm Länge und einem Einzeltiter von 3.0 den sowie einer Filterventilation von 18% ausgestattet war und nach ISO abgeraucht wurde. Die Tabelle 1 zeigt Ergebnisse der Rauchdaten.

### Beispiel 3:

Die Cigarette **B** hatte einen 59 mm langen Tabakstrang und einen 25 mm langen mehrteiligem Filter 20.

Der Kern 24 des strangseitigen Filterteils 23 hatte einen Durchmesser von 5,5 mm bei einer Länge von 10,0 mm. Er bestand aus Celluloseacetat mit einem Einzeltiter von 6,0 den und einem Gesamttiter von 17.000 den. Der Zugwiderstand oder Druckabfall des Kerns 24 lag bei 25 mmWS.

Der den Kern 24 koaxial umgebende Mantel 26 hatte einen Innendurchmesser von 5,5 mm und einen Außendurchmesser von 7,8 mm bei einer Länge von ebenfalls 10,0 mm. Als Material wurde Celluloseacetat mit einem Einzeltiter von 2,1 den und einem Gesamttiter von 55.000 den verwendet.

In der Summe hatte der koaxiale Filterteil 23 also eine Länge von 10,0 mm bei einem Durchmesser von 7,8 mm.

Der mundseitige Filterteil 22 war einteilig ausgestaltet und bestand aus Celluloseacetat. Er besaß einen Durchmesser von 7.8 mm bei einer Länge von 15 mm. Im Bereich des mundseitigen Filterteils 22 war eine Ventilationszone in Form einer Reihe von Ventilationslöchern 14 vorgesehen, die durch Laserperforationen hergestellt waren. Die Filterventilation der Cigarette **B** betrug 51%.

### Beispiel 4:

Zur Beurteilung der Cigarette **B** aus Beispiel 3 wurden Rauchanalysedaten ermittelt und mit denen einer Cigarette **V2** verglichen, welche mit herkömmlichen Celluloseacetatfilter von 25 mm Länge und einem Einzeltiter von 3.0 den sowie einer Filterventilation von 38% ausgestattet war und nach ISO abgeraucht wurde. Die Tabelle 2 zeigt Ergebnisse der Rauchdaten.

Aus den Beispielen wird deutlich, dass die Absenkung der Gasphasenbestandteile des Cigarettenrauches gegenüber denen der Partikelphase, mit Hilfe der neuen Filterkonstruktion überproportional hoch ist.

## Patentansprüche

1. Filtercigarette mit umhülltem Tabakstrang und mit einem Ventilationsmittel aufweisenden Filter (20), der aus mindestens zwei Filterteilen (22, 23) besteht, wobei
- die Ventilationsmittel im Bereich des mundseitigen Filterteils (22) angeordnet sind; und
- das mundseitige Filterteil (22) ein mindestens einteiliges Filterteil und das tabakstrangseitige Filterteil (23) ein koaxiales Filterteil mit einem Kern (24) und einem Mantel (26) ist;
**dadurch gekennzeichnet, dass**
- der Tabakstrang (11) ein einteiliger Strang ist; und dass
- der Druckabfall des Kerns (24) kleiner als der Druckabfall des Mantels (26) ist.

2. Ventilierte Filtercigarette nach Anspruch 1, **dadurch gekennzeichnet, dass** das mundseitige Filtezteil (22) aus flächenförmigem, faserförmigem, granulatförmigem oder verrottbarem Filtermaterial besteht.

3. Ventilierte Filtercigarette nach Anspruch 2, **dadurch gekennzeichnet, dass** als Filtermaterial Cellulose, Celluloseester, vorzugsweise Celluloseacetat, Meltblown-Filtermaterial, Airlaid-Filtermaterial, mit Additiven versetzbares Filtermaterial, Tabak, andere leicht verrottbare Filtermaterialien oder thermoplastische Filterfasern eingesetzt ist.

4. Ventilierte Filtercigarette nach Anspruch 2 oder 3, **dadurch gekennzeichnet, dass** das Filtermaterial mit einem Additiv versetzt ist.

5. Ventilierte Filtercigarette nach Anspruch 4, **dadurch gekennzeichnet, dass** als Additive Aromastoffe, Säuren oder Basen in suspendierter oder gelöster Form, oder selektiv wirkende Adsorbentien wie Aktivkohle oder SiO2 eingesetzt sind.

6. Ventilierte Filtercigarette nach einem der Ansprüche 1 bis 5, **dadurch gekennzeichnet, dass** der Kern (24) des strangseitigen koaxialen Filterteils (23) aus grobtitrigem Fasermaterial besteht, wobei der Wert für Einzeltiter im Bereich von 3,0 bis 8,0 den und der Gesamttiter im Bereich von 15.000 bis 50.000 den liegt.

7. Ventilierte Filtercigarette nach Anspruch 6, **dadurch gekennzeichnet, dass** der Einzeltiter 6,0 den und der Gesamttiter bei 17.000 den liegt.

8. Ventilierte Filtercigarette nach einem der Ansprüche 1 bis 5, **dadurch gekennzeichnet, dass** der Mantel (26) des tabakstrangseitigen koaxialen Filterteils (23) aus Fasermaterial mit einem Einzeltiter im Bereich von 1,5 bis 3,0 den und der Gesamttiter im Bereich von 40.000 bis 75.000 den liegt

9. Ventilierte Filtercigarette nach Anspruch 8, **dadurch gekennzeichnet, dass** der Einzeltiter 2,1 den und der Gesamttiter bei 55.000 den liegt.

10. Ventilierte Filtercigarette nach Anspruch 1, **dadurch gekennzeichnet, dass** das Verhältnis des Druckabfalls des Kerns (24) zu dem des Mantels (26) größer 2 ist.

11. Ventilierte Filtercigarette nach Anspruch 10, **dadurch gekennzeichnet, dass** das Verhältnis des Druckabfalls des Kerns (24) zu dem des Mantels (26) bei 6 liegt.

12. Ventilierte Filtercigarette nach Anspruch 1, **dadurch gekennzeichnet, dass** die Oberfläche des Kerns (34) luftundurchlässig umhüllt oder luftundurchlässig gemacht ist

13. Ventilierte Filtercigarette nach Anspruch 1, **dadurch gekennzeichnet, dass** die durch Ventilation erzielte Reduzierung der Gasphasenkomponenten zwischen 10 und 90% liegt.

14. Ventilierte Filtercigarette nach Anspruch 13, **dadurch gekennzeichnet, dass** die durch Ventilation erzielte Reduzierung der Gasphasenkomponenten zwischen 10 und 50% liegt

15. Ventilierte Filtercigarette nach Anspruch I, **dadurch gekennzeichnet, dass** die Ventilationsmittel über den mundseitigen Teil hinaus in den strangseitigen Filterteil ragen, wobei eine Umlenkung der Ventilationsluft in den mundseitigen Teil stattfindet.

## Claims

1. A filter cigarette having a wrapped tobacco strand and having a filter (20) comprising ventilation means, which consists of at least two filter parts (22, 23), wherein
- the ventilation means are disposed in the area of the mouth-side filter part (22); and
- the mouth-side filter part (22) is an at least one-part filter part and the tobacco-strand-side filter part (23) is a coaxial filter part having a core (24) and a sleeve (26) ;
**characterised in that** the tobacco strand (11) is a one-part strand;
and **in that** the pressure drop of the core (24) is less than the pressure drop of the sleeve (26).

2. A ventilated filter cigarette according to Claim 1, **characterised in that** the mouth-side filter part (22) is made from planiform, fibrous, granular or degradable filter material.

3. A ventilated filter cigarette according to Claim 2, **characterised in that** cellulose, cellulose ester, preferably cellulose acetate, melt-blown filter material, air-laid filter material, filter material miscible with additives, tobacco, other easily degradable filter materials or thermoplastic filter fibres is used as the filter material.

4. A ventilated filter cigarette according to Claim 2 or 3, **characterised in that** the filter material is mixed with an additive.

5. A ventilated filter cigarette according to Claim 4, **characterised in that** aromatic substances, acids or bases in suspension or in solution, or selectively acting adsorbents such as activated carbon or SiO2 are used as additives.

6. A ventilated filter cigarette according to one of Claims 1 to 5,
**characterised in that** the core (24) of the strand-side coaxial filter part (23) is made from coarse-denier fibre material, where the value for filament titre is in the range of 3.0 to 8.0 den and the total titre is in the range from 15,000 to 50,000 den.

7. A ventilated filter cigarette according to Claim 6,
**characterised in that** the filament titre is 6.0 den and the total titre is roughly 17,000 den.

8. A ventilated filter cigarette according to one of Claims 1 to 5,
**characterised in that** the sleeve (26) of the tobacco-strand-side coaxial filter part (24) made from fibrous material has a filament titre in the range from 1.5 to 3.0 den and the overall titre is in the range from 40,000 to 75,000 den.

9. A ventilated filter cigarette according to Claim 8,
**characterised in that** the filament titre is 2.1 den and the overall titre is roughly 55,000.

10. A ventilated filter cigarette according to Claim 1, **characterised in that** the ratio of the pressure drop of the core (24) to that of the sleeve (26) is greater than 2.

11. A ventilated filter cigarette according to Claim 10, **characterised in that** the ratio of the pressure drop of the core (2) to that of the sleeve (26) is roughly 6.

12. A ventilated filter cigarette according to Claim 1, **characterised in that** the surface of the core (34) is wrapped to be impermeable to air or is made impermeable to air.

13. A ventilated filter cigarette according to Claim 1, **characterised in that** the reduction in gas phase components achieved by ventilation is between 10 and 90 %.

14. A ventilated filter cigarette according to Claim 13, **characterised in that** the reduction in the gas phase components achieved by ventilation is between 10 and 50 %.

15. A ventilated filter cigarette according to Claim 1, **characterised in that** the ventilation means extend beyond the mouth-side part into the strand-side filter part, with a diversion of the ventilation air into the mouth-side part taking place.

## Revendications

1. Cigarette-filtre comportant une tige de tabac enveloppée et un filtre (20) comportant des moyens de ventilation, qui consiste en au moins deux parties de filtre (22, 23), où
- les moyens de ventilation sont disposés dans le domaine de la partie de filtre du côté de la bouche (22) ; et
- la partie de filtre du côté de la bouche (22) est une partie de filtre au moins d'une pièce et la partie de filtre du côté de la tige de tabac (23) est une partie de filtre coaxiale avec un noyau (24) et une enveloppe (26);
**caractérisée en ce que**
- la tige de tabac (11) est une tige d'une pièce ; et **en ce que**
- la perte de charge du noyau (24) est inférieure à la perte de charge de l'enveloppe (26).

2. Cigarette-filtre ventilée selon la revendication 1, **caractérisée en ce que** la partie de filtre du côté de la bouche (22) consiste en matériau de filtre plan, fibreux, granulaire ou décomposable.

3. Cigarette-filtre ventilée selon la revendication 2, **caractérisée en ce que** la cellulose, des esters de cellulose, de préférence l'acétate de cellulose, un matériau de filtre melt-blown, un matériau de filtre air-laid, un matériau de filtre pouvant être additionné d'additifs, du tabac, d'autres matériaux de filtre aisément décomposables ou des fibres de filtre thermoplastiques sont utilisés comme matériau de filtre.

4. Cigarette-filtre ventilée selon la revendication 2 ou 3, **caractérisée en ce que** le matériau de filtre est muni d'un additif.

5. Cigarette-filtre ventilée selon la revendication 4, **caractérisée en ce que** des arômes, des acides ou des bases sous forme de suspension ou dissoute, ou des adsorbants à effet sélectif comme le charbon actif ou SiO₂ sont utilisés comme additifs.

6. Cigarette-filtre ventilée selon l'une des revendications 1 à 5, **caractérisée en ce que** le noyau (24) de la partie de filtre coaxiale du côté de la tige (23) consiste en matériau fibreux à titre grossier, où la valeur du titre individuel est située dans le domaine de 3,0 à 8,0 den et le titre total est situé dans le domaine de 15 000 à 50 000 den.

7. Cigarette-filtre ventilée selon la revendication 6, **caractérisée en ce que** le titre individuel est situé à 6,0 den et le titre total est situé à 17 000 den.

8. Cigarette-filtre ventilée selon l'une des revendications 1 à 5, **caractérisée en ce que** l'enveloppe (26) de la partie de filtre coaxiale du côté de la tige de tabac (23) consiste en un matériau fibreux ayant un titre individuel dans le domaine de 1,5 à 3,0 den et le titre total est situé dans le domaine de 40 000 à 75 000 den.

9. Cigarette-filtre ventilée selon la revendication 8, **caractérisée en ce que** le titre individuel est situé à 2,1 den et le titre total à 55 000 den.

10. Cigarette-filtre ventilée selon la revendication 1, **caractérisée en ce que** le rapport de la perte de charge du noyau (24) à celle de l'enveloppe (26) est supérieur à 2.

11. Cigarette-filtre ventilée selon la revendication 10, **caractérisée en ce que** le rapport de la perte de charge du noyau (24) à celle de l'enveloppe (26) est situé à 6.

12. Cigarette-filtre ventilée selon la revendication 1, **caractérisée en ce que** la surface du noyau (34) est enveloppée de manière étanche à l'air ou est rendue étanche à l'air.

13. Cigarette-filtre ventilée selon la revendication 1, **caractérisée en ce que** la réduction des composants en phase gazeuse obtenue par la ventilation est située entre 10 et 90 %.

14. Cigarette-filtre ventilée selon la revendication 13, **caractérisée en ce que** la réduction des composants en phase gazeuse obtenue par la ventilation est située entre 10 et 50 %.

15. Cigarette-filtre ventilée selon la revendication 1, **caractérisée en ce que** les moyens de ventilation s'étendent au-delà de la partie située du côté de la bouche dans la partie de filtre située du côté de la tige, avec déviation de l'air de ventilation dans la partie du côté de la bouche.
